# EUROPÄISCHE PATENTSCHRIFT

(11) **EP 1 846 709 B1**
(45) Veröffentlichungstag und Bekanntmachung des Hinweises auf die Patenterteilung: **18.05.2011**
(21) Anmeldenummer: 06725402.9
(22) Anmeldetag: 29.03.2006
(51) Int. Cl.: F25D 23/04

(54) **TÜR FÜR EIN KÄLTEGERÄT**
REFRIGERATOR DOOR
PORTE POUR UN APPAREIL FRIGORIFIQUE

(30) Priorität: 10.05.2005 DE 102005021537
(43) Veröffentlichungstag der Anmeldung: 24.10.2007
(73) Patentinhaber: BSH Bosch und Siemens Hausgeräte GmbH, 81739 München (DE)
(72) Erfinder: GÖRZ, Alexander, 73432 Aalen (DE); LAIBLE, Karl-Friedrich, 89129 Langenau (DE); BECKE, Christoph, 83109 Grosskarolinenfeld (DE)
(86) Internationale Anmeldenummer: PCT/EP2006/061146
(87) Internationale Veröffentlichungsnummer: WO 2006/120069

(56) Entgegenhaltungen:
- US-A- 2 852 328
- US-A- 2 917 355
- US-A- 3 375 936
- US-A- 3 647 075

## Beschreibung

Die vorliegende Erfindung betrifft eine Tür für ein Kältegerät, die zur Montage von Türabstellern an ihrer Innenseite geeignet ist.

Herkömmlicherweise ist die Tür eines Kältegeräts zusammengefügt aus einer festen Außenwand und einer Innenwand, die durch Tiefziehen aus einer Kunststoffplatine geformt ist, und ein Zwischenraum zwischen Außen- und Innenwand ist mit einem Polymermaterial ausgeschäumt, das zur thermischen Isolation dient. An der Innenwand sind vertikale Holme einteilig ausgeformt, die an einander zugewandten Seitenflächen Vorsprünge aufweisen, auf die ein Türabsteller aufgehängt werden kann.

Die Fertigungsweise der Türinnenwand durch Tiefziehen bringt es mit sich, dass die Wandstärke der Holme, in denen das Kunststoffmaterial stärker gedehnt ist, als in umgebenden, im wesentlichen ebenen Bereichen der Türinnenwand, dünner sind als diese benachbarten Bereiche, und die aus den Flanken der Holme ausgeformten Vorsprünge sind wiederum dünnwandiger als der Rest des Holms. Es ist daher eine erhebliche Materialstärke der Innenwand erforderlich, um eine ausreichende Belastbarkeit der die Türabsteller tragende Vorsprünge zu gewährleisten. Insbesondere bei weit über die Holme vorspringenden Türabstellern wirkt auf die Vorsprünge nicht nur das Gewicht der Türabsteller und der darauf befindlichen Gegenstände, sondern es können darüber hinaus erhebliche Kräfte durch Hebelwirkung auftreten, die die Vorsprünge erheblich belasten.

An den nach außen abstehenden Seitenleisten bzw. Türholmen der Tür des Kühlschranks der US 3,375,936 sind frontseitig sich vertikal von unten nach oben durchgängig erstreckende Adapterleisten aufgesetzt, die oben und unten stirnseitig offen bleibende Enden aufweisen. Die jeweilige Adapterleiste weist in verschiedenen Höhenpositionen Nuten bzw. Einschnitte zur Aufnahme bzw. Halterung von ein oder mehreren Türabstellern auf. Die Kühlschrank-Tür der US 3,647,075 ist nach demselben Prinzip konstruiert. Eine Tür gemäss dem Oberbegriff von Anspruch 1 ist aus US3375936 bekannt.

Die Kühlschrank-Tür der US 2,917,355 weist in den beiden vertikalen Seitenrändern ihres rechteckförmigen Innenrahmens eine Vielzahl von vertikal beabstandeten Löchern auf. In diese können hakenförmige Klemmen einer zwischen den Seitenrändern des Innenrahmens anzubringenden Trageplatte eingehakt werden. Am oberen und unteren Ende des jeweiligen Seitenrands des Innenrahmens ist jeweils in ein oberes und unteres Loch eine obere und eine untere Steckhülse eingesteckt, zwischen denen eine außen aufgesetzte Abdeckleiste zur Abdeckung der offenen Löcher gehalten ist.

Bei der Kühlschrank-Tür der US 2,852328 ist hinter der frontseitigen Stirnwand des jeweiligen Türholms ein Verstärkungselement als Verstärkungseinlage innen eingelagert, das nach hinten zur Seitenwand des Türholms umgeformte, vorspringende Absätze aufweist. Diese dienen der Abstützung von Ablageplatten.

Es besteht daher Bedarf nach einher Tür für ein Kältegerät, die eine sichere und belastbare Aufhängung von Türabstellern ermöglicht, die ein hohes Gewicht haben und/oder weit von der Innenwand der Tür abstehen.

Die Aufgabe wird dadurch gelöst, dass bei einer Tür für ein Kältegerät, mit einer Außenwand und einer Innenwand, die einen Zwischenraum umgeben, und mit von der Innenwand abstehenden vertikalen Holmen, die Raststufen für Türabsteller aufweisen, wobei die Holme wenigstens teilweise durch ein vertikales Profilteil gebildet sind und die Raststufen an dem Profilteil gebildet sind, die Holme jeweils aus der Innenwand ausgeformten Vorsprünge als einen oberen und einen unteren Endabschnitt aufweisen, zwischen denen eine Aussparung resultiert, und das Profilteil in der Aussparung zwischen den Vorsprüngen des jeweiligen Türholms an seinen Enden von diesen Vorsprüngen abgeschlossen ist.

Da das Profilteil, insbesondere wenn es sich über mehrere Raststufen erstreckt, eine erhebliche vertikale Ausdehnung haben kann, sind horizontale Kraftkomponenten, die von dem Profilteil in die Türinnenwand einzuleiten sind, im Vergleich zum Fall der herkömmlichen direkten Aufhängung der Türabsteller an den aus der Innenwand ausgeformten Vorsprüngen gering, und das Problem der auf der Hebelwirkung beruhenden horizontalen Kräfte tritt im wesentlichen nur an den Raststufen des Profilteils selber auf. Da das Profilteil jedoch ein von der Türinnenwand getrenntes Bauteil ist, kann es problemlos mit der erforderlichen Wandstärke und Festigkeit ausgelegt werden, ohne dass gleichzeitig die gesamte Innenwand dicker gemacht werden müsste, als für deren ebene Bereiche erforderlich ist. Aus ästhetischen Gründen und im Interesse einer einfachen Sauberhaltung ist das Profilteil an seinen Enden verschlossen. Dies kann einfach und ansprechend mit einem aus der Innenwand ausgeformten Vorsprung erfolgen.

Vorzugsweise ist das Profilteil ein Strangprofil aus einem Metall, insbesondere Aluminium oder rostfreiem Stahl.

Das Profilteil ist an der Innenwand vorzugsweise mit Hilfe von Schrauben befestigt.

Bei einem Profilteil mit einer an der Innenwand der Tür anliegenden Rückwand und einer Außenwand, in der die Raststufen in Form von Öffnungen gebildet sind, können die Schrauben vorteilhaft so eingesetzt sein, dass sie die Rückwand durchsetzen und durch die Öffnungen der Außenwand hindurch zugänglich sind, um sie zu lösen oder festzuziehen. Das Profilteil ist so bequem an- oder abmontierbar, aber die zu seiner Befestigung verwendeten Schrauben sind versteckt, sobald die Öffnungen der Raststufen durch an ihnen aufgehängte Türabsteller verdeckt sind.

Um die Anbringung der Schrauben zu vereinfachen, ist die Rückwand des Profilteils vorzugsweise schräg in Bezug auf eine Hauptoberfläche der Tür ausgerichtet, so dass die durch die Öffnung einer Raststufe eingeführte Schraube in ungefähr senkrechter Richtung auf die Rückwand trifft.

Um einen festen Halt der Schrauben zu gewährleisten, stehen diese vorzugsweise mit einem in dem Zwischenraum der Tür aufgenommenen Hinterlegteil in Gewindeeingriff. Dieses Hinterlegteil, das zweckmäßigerweise ebenfalls aus Metall bestehen kann, verringert die Anforderungen an die Stärke der Innenwand weiter.

Mit Hilfe von Flügeln, die in den Zwischenraum hinein abstehen und in eine den Zwischenraum ausfüllende Isolationsmaterialschicht eingebettet sind, ist das Hinterlegteil nicht nur an der Innenwand der Tür abgestützt, sondern auch in der Isolationsmaterialschicht verankert.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht einer erfindungsgemäßen Kältegerätetür mit daran montierten Türabstellern;
- Fig. 2: eine perspektivische Teilansicht der Tür, mit weggelassenen Türabstellern;
- Fig. 3: einen Türabsteller, gesehen von seiner der Tür zugewandten Rückseite her;
- Fig. 4: eine perspektivische Teilansicht der Tür, mit weggelassenen Strangprofilen; und
- Fig. 5: einen horizontalen Schnitt durch die in Fig. 1 gezeigte Tür.

Fig. 1 ist perspektivische Ansicht einer mit Türabstellern 2, 3 bestückten Kältegerätetür 1. Die Kältegerätetür 1 ist in an sich bekannter Weise zusammengesetzt aus einer in der Fig. vom Betrachter abgewandten Außenwand und einer Innenwand 4 aus Kunststoff, die verborgen hinter einer umlaufenden Magnetdichtung 5 miteinander schaumdicht verbunden sind, um einen mit einem expandierten Polymermaterial als Isolationsmaterial ausgefüllten Zwischenraum zu begrenzen.
   An der Innenwand 4 erstrecken sich benachbart zu deren seitlichen Kanten zwei vertikale Holme 6, an denen die Türabsteller 2, 3 aufgehängt sind. Die Holme 6 haben jeweils einen oberen und einen unteren Endabschnitt 8, 9, in dem sie in herkömmlicher Weise auf ihrer gesamten Tiefe einteilig aus der Platte der Innenwand 4 tiefgezogen sind. Zwischen den Endabschnitten 8, 9 sind die Holme 6 nur auf einem Teil ihrer Tiefe aus der Innenwand 4 tiefgezogen, und die daraus zwischen den Endabschnitten 8, 9 resultierenden Aussparungen der Holme 6 sind jeweils mit einem Strangprofil 7 aus Aluminium allseits bündig ausgefüllt. In dem Strangprofil 7 sind in der Fig. nicht sichtbare Raststufen gebildet, an denen die Türabsteller 2, 3 befestigt sind.

Fig. 2 ist eine perspektivische Ansicht des oberen Bereichs der Kältegerätetür 1 ohne die Türabsteller. Wie man hier sieht, erstreckt sich das Strangprofil 7 an den voneinander abgewandten Außenseiten 10 der Holme 6 etwa über die Hälfte von deren Tiefe, während die einander zugewandten Seitenflächen 11 zwischen den Endabschnitten 8, 9 vollständig von dem Strangprofil 7 ausgefüllt sind. Eine Raststufe 12 für einen Türabsteller ist gebildet durch eine in das Strangprofil 7 gefräste Öffnung, die sich über einen Teil einer Scheitelfläche 13 des Strangprofils 7 und winkelförmig auf der Seitenfläche 11 erstreckt.
Fig. zeigt den zur Montage an den Raststufen 12 vorgesehenen Türabsteller 2, gesehen von seiner im montierten Zustand der Tür 1 zugewandten Rückseite. Der dargestellte Türabsteller 2 ist als Butterfach ausgebildet, mit einer schwenkbaren Klappe 14, die eine Oberseite und eine dem Innern eines Kältegeräts, an dem die Tür 1 montiert ist, zugewandte Frontseite des Türabstellers 2 bildet, einer Rückseite 15, einem Boden und Stirnseiten 16. Die Stirnseiten 16 sind durch eine Stufe 17 in einen frei sichtbaren Bereich und einen im montierten Zustand an der Seitenfläche 1 eines Strangprofils 7 anliegenden zurückversetzten Bereich 18 unterteilt. Von dem Bereich 18 steht ein Zapfen 19 ab, der vorgesehen ist, um in die Raststufe 12 des Strangprofils 7 eingehängt zu werden.
Fig. 4 ist eine zweite perspektivische Ansicht des oberen Bereichs der Kältegerätetür 1, diesmal mit weggelassenen Strangprofilen 7. Wie man sieht, verdecken diese zwischen den Endabschnitten 8, 9 eine einteilig aus der Innenwand 4 ausgeformte Rippe 20 von in etwa dreieckigem Querschnitt, wobei voneinander abgewandte Flanken der zwei Rippen jeweils einen Teil der Seitenflanken 10 bilden und einander zugewandte Flanken 20, die jeweils einen stumpfen Winkel mit einer dazwischenliegenden zentralen Planfläche 22 der Innenwand 4 bilden, im fertig montierten Zustand von den Strangprofilen 7 verdeckt sind. An den Flanken 21 sind mehrere Schraublöcher 23 zu sehen.
Fig. 5 zeigt einen horizontalen Teilschnitt durch die Tür 1 und einen daran aufgehängten Türabsteller 2 in Höhe von dessen Zapfen 19. Wie man hier sieht, ist das Strangprofil 7 ein Hohlprofil mit mehreren inneren Kammern 24 und einer an der Flanke 21 anliegenden Rückwand 25. Die Rückwand 25 und die Flanke 21 sind jeweils in Höhe jeder Raststufe 12 von einer Schraube 26 durchsetzt, deren in der Fig. nicht sichtbarer, an der Rückwand 25 anliegender Kopf die Rückwand 25 gegen die Flanke 21 presst. Die Schraube 26 ist verankert in einem Hinterlegteil 27 aus Blech, das hier in etwa die Form eines U-Profils mit einem an der Innenseite der Flanke anliegenden Mittelabschnitt 28 und zwei von dem Mittelabschnitt 28 in den mit in der Fig. nicht gezeigtem Isoliermaterial ausgefüllten Zwischenraum zwischen der Innenwand 4 und Außenwand 29 der Tür eingreifenden Schenkeln 30 hat. Das Hinterlegteil 23 erstreckt sich vertikal über die gesamte Länge des Strangprofils 7. Die Schenkel 30 haben auseinanderlaufende Endabschnitte 31, die es erlauben, eine von der Schraube 26 ausgeübte horizontale Zugkraft in das Isoliermaterial großflächig einzuleiten. So wird auch das Isoliermaterial zur Halterung der Türabsteller 2, 3 genutzt, so dass die Stärke der Innenwand 4 besonders gering gemacht werden kann.

Ein Teil der äußeren Seitenfläche 10 jedes Holms 6 ist durch einen kurzen Steg 32 gebildet, der von dem Strangprofil 7 aus über die an der Flanke 21 anliegende Rückwand 25 hinaus zur Vorderseite der Tür hin vorspringt und in eine schmale Aussparung zwischen der äußeren Flanke und der Flanke 21 der Rippe 20 eingreift. So wird zu einen ein glatter, bündiger Übergang zwischen dem Strangprofil 20 an der äußeren Seitenfläche 10 des Holms 6 erhalten, und zum anderen wird die Position des Strangprofils bezogen auf die Breitenrichtung der Tür 1, die das Strangprofil 7 nach Festziehen der Schrauben 26 einnimmt, eindeutig festgelegt, so dass ein wohldefinierter Abstand zwischen den einander zugewandten Seitenflanken 11 der zwei Holme 6 erhalten wird.

## Patentansprüche

1. Tür (1) für ein Kältegerät, mit einer Außenwand (29) und einer Innenwand (4), die einen Zwischenraum umgeben, und mit von der Innenwand (4) abstehenden vertikalen Holmen (6), die Raststufen (12) für Türabsteller (2, 3) aufweisen, wobei die Holme (6) wenigstens teilweise durch ein vertikales Profilteil (7) gebildet sind und die Raststufen (12) an dem Profilteil (7) gebildet sind, **dadurch gekennzeichnet, dass** die Holme (6) jeweils aus der Innenwand (4) ausgeformte Vorsprünge (8, 9) als einen oberen und einen unteren Endabschnitt aufweisen, zwischen denen eine Aussparung resultiert, und dass das Profilteil (7) in der Aussparung zwischen den Vorsprüngen (8, 9) des jeweiligen Türholms (6) an seinen Enden von diesen Vorsprüngen (8, 9) abgeschlossen ist.

2. Tür nach Anspruch 1, **dadurch gekennzeichnet, dass** das Profilteil (7) ein Strangprofil aus Metall ist.

3. Tür nach Anspruch 1 oder Anspruch 2, **dadurch gekennzeichnet, dass** das Profilteil (7) die Aussparung zwischen den Vorsprüngen (8, 9) des jeweiligen Türholms (6) allseits bündig ausfüllt.

4. Tür nach einem der vorhergehenden Ansprüche, **dadurch gekennzeichnet, dass** das Profilteil (7) an der Innenwand (4) mit Hilfe von Schrauben (26) befestigt ist.

5. Tür nach Anspruch 4, **dadurch gekennzeichnet, dass** das Profilteil (7) eine an der Innenwand (4) anliegende Rückwand (25) und eine Außenwand (13) umfasst, in der die Raststufen (12) in Form von Öffnungen gebildet sind, und dass die Schrauben (26), die das Profilteil (7) an der Innenwand (4) der Tür (1) halten, die Rückwand (25) durchsetzen und durch die Öffnungen der Außenwand (13) hindurch zugänglich sind.

6. Tür nach Anspruch 5, **dadurch gekennzeichnet, dass** die Rückwand (25) des Profilteils (7) schräg in Bezug auf eine Hauptoberfläche (22) der Tür (1) ausgerichtet ist.

7. Tür nach einem der Ansprüche 4 bis 6, **dadurch gekennzeichnet, dass** die Schrauben (26) mit einem in dem Zwischenraum aufgenommenen Hinterlegteil (27) in Gewindeeingriff stehen.

8. Tür nach Anspruch 7, **dadurch gekennzeichnet, dass** das Hinterlegteil (27) von der Innenwand (4) in den Zwischenraum hinein abstehende und in eine den Zwischenraum ausfüllende Isolationsmaterialschicht eingebettete Schenkel (30) aufweist.

9. Kältegerät mit einer Tür (1) nach einem der vorhergehenden Ansprüche.

## Claims

1. Door (1) for a refrigerating appliance, with an outer wall (29) and an inner wall (4), which surround an intermediate space, and with vertical posts (6) which project from the inner wall (4) and have detent steps (12) for door bins (2, 3), wherein the posts (6) are formed at least partly by a vertical profile member (7) and the detent steps (12) are formed at the profile member (7), **characterised in that** the posts (6) each have projections (8, 9), which are shaped from the inner wall (4), as an upper end section and a lower end section, between which a cut-out results, and that the profile member (7) is closed off in the cut-out between the projections (8, 9) of the respective door post (6) at its ends by these projections (8, 9).

2. Door according to claim 1, **characterised in that** the profile member (7) is an extruded section of metal.

3. Door according to claim 1 or claim 2, **characterised in that** the profile member (7) flushly fills out the cut-out between the projections (8, 9) of the respective door post (6) all round.

4. Door according to any one of the preceding claims, **characterised in that** the profile member (7) is fastened to the inner wall (4) with the help of screws (26).

5. Door according to claim 4, **characterised in that** the profile member (7) comprises a rear wall (25), which bears against the inner wall (4), and an outer wall (13), in which the detent steps (12) in the form of openings are formed, and that the screws (26) holding the profile member (7) to the inner wall (4) of the door (1) penetrate the rear wall (25) and are accessible via the openings of the outer wall (13).

6. Door according to claim 5, **characterised in that** the rear wall (25) of the profile member (7) is oriented at an inclination with respect to a main surface (22) of the door (1).

7. Door according to any one of claims 4 to 6, **characterised in that** the screws (26) are in threaded engagement with a back part (27) received in the intermediate space.

8. Door according to claim 7, **characterised in that** the back part (27) comprises limbs (30) protruding from the inner wall (4) into the intermediate space and embedded in an insulation material layer filling the intermediate space.

9. Refrigerating appliance with a door (1) according to any one of the preceding claims.

## Revendications

1. Porte (1) pour un appareil frigorifique avec une paroi externe (29) et une paroi interne (4) qui enceignent un espace intermédiaire, et des montants (6) verticaux saillants au départ de la paroi interne (4), lesquels présentent des étages d'arrêt (12) pour des supports en contre-porte (2, 3), dans laquelle les montants (6) sont au moins partiellement formés par une pièce profilée verticale (7) et les étages d'arrêt (12) sont formés sur la pièce profilée (7), **caractérisée en ce que** les montants (6) présentent respectivement des épaulements (8, 9) formés au départ de la paroi interne (4) comme sections terminales supérieure et inférieure, entre lesquelles un évidement se forme, et **en ce que** la pièce profilée (7) est, dans l'évidement entre les épaulements (8, 9) du montant de porte (6) respectif, séparée de ces épaulements (8, 9) à ses extrémités.

2. Porte selon la revendication 1, **caractérisée en ce que** la pièce profilée (7) est un profil extrudé en métal.

3. Porte selon la revendication 1 ou la revendication 2, **caractérisée en ce que** la pièce profilée (7) remplit l'évidement entre les épaulements (8, 9) du montant de porte (6) respectif à fleur de tous les côtés.

4. Porte selon l'une des revendications précédentes, **caractérisée en ce que** la pièce profilée (7) est fixée sur la paroi interne (4) à l'aide de vis (26).

5. Porte selon la revendication 4, **caractérisée en ce que** la pièce profilée (7) comprend une paroi arrière (25) adjacente à la paroi interne (4) et une paroi externe (13) dans laquelle les étages d'arrêt (12) sont constitués sous forme d'ouvertures, et **en ce que** les vis (26) qui tiennent la pièce profilée (7) sur la paroi interne (4) de la porte (1) traversent la paroi arrière (25) et sont accessible à travers les ouvertures de la paroi externe (13).

6. Porte selon la revendication 5, **caractérisée en ce que** la paroi arrière (25) de la pièce profilée (7) est disposée en biais par rapport à une surface principale (22) de la porte (1).

7. Porte selon l'une des revendications 4 à 6, **caractérisée en ce que** les vis (26) sont assemblées par filetage avec une pièce de dépose (27) située dans l'espace intermédiaire.

8. Porte selon la revendication 7, **caractérisée en ce que** la pièce de dépose (27) présente des bras (30) saillants dans l'espace intermédiaire (4) au départ de la paroi interne et logés dans une couche d'isolant qui comble l'espace intermédiaire.

9. Appareil frigorifique avec une porte (1) selon l'une des revendications précédentes.
